# DEMANDE DE BREVET EUROPEEN

(11) **EP 0 784 947 A1**
(43) Date de publication de la demande: **23.07.1997**
(21) Numéro de dépôt: 97870003.7
(22) Date de dépôt: 16.01.1997
(51) Int. Cl.: A45D 20/12

(54) **Diffuseur à fonction modifiable pour sèche-cheveux et similaires**

(30) Priorité: 19.01.1996 BE 9600053
(71) Demandeur: FACO S.A., 4020 Liège (Wandre) (BE)
(72) Inventeur: Smal, Henri, 4671 Blegny (BE)
(74) Mandataire: Van Malderen, Michel

(57) **Abrégé**

La présente invention porte sur un embout diffuseur adaptable pour sèche-cheveux à fonction modifiable.

Il comporte de manière classique une partie (3) s'adaptant sur le sèche-cheveux et une partie évasée ou pavillon (5) servant de diffuseur. Selon l'invention, il est équipé centralement d'une turbine (9) montée folle sur une embase (8).

La turbine (9) est déplaçable axialement par rapport au pavillon (5) et/ou elle comporte des moyens permettant de libérer dans la turbine (9) un liquide qui est ensuite éjecté et finement divisé par celle-ci.

## Description

### Objet de l'invention.

La présente invention concerne un diffuseur à fonction modifiable et destiné à des sèche-cheveux et similaires.

On entend habituellement sous le terme général de "sèche-cheveux" des dispositifs permettant de souffler de l'air chaud en vue non seulement de sécher des cheveux mais également de les traiter, en particulier pour les mettre en forme.

Ceci peut se réaliser concomitamment avec l'utilisation de substances de traitement appropriées.

Il devient de plus en plus courant de fixer sur le sèche-cheveux différents embouts de forme et de configuration particulières, adaptés à des utilisations spécifiques. On peut par exemple prévoir un embout à flux large et un embout à flux plus concentré.

Une des difficultés majeures est cependant le fait que le sèche-cheveux délivre après passage dans l'embout un flux d'air qu'il n'est possible de modifier qu'en remplaçant un embout par un autre.

Il est également apparu que bien qu'étant qualifié de "sèche-cheveux", un tel appareillage peut, dans certaines circonstances, devoir, dans un premier temps, servir à évaporer ou à provoquer la diffusion d'une substance de traitement simultanément avec l'application d'un courant d'air chaud mais humidifié, l'opération de séchage finale du cheveu n'intervenant qu'ultérieurement.

### Buts visés par l'invention.

De manière générale, l'invention vise à fournir un embout pour sèche-cheveux à fonction modifiable, en particulier un embout qui puisse permettre, de préférence sans interruption du fonctionnement du sèche-cheveux, une modification du flux d'air chaud dirigé vers les cheveux ou qui puisse permettre une humidification éventuelle de ce flux d'air chaud.

L'invention vise en particulier à fournir un embout pour un sèche-cheveux exerçant une fonction de diffuseur, mais qui est ajustable de manière simple et de façon à pouvoir faire varier progressivement le flux d'air chaud.

Selon un deuxième aspect de l'invention, on vise à fournir simultanément une possibilité de disperser un liquide.

### Eléments caractéristiques de la présente invention.

Selon une caractéristique principale de l'invention, l'embout, qui de manière classique comporte une partie s'adaptant sur le sèche-cheveux et une partie évasée ou pavillon servant de diffuseur, est équipé centralement d'une turbine montée folle sur une embase.

L'embase est de préférence constituée ou est solidaire de la partie de l'embout s'adaptant sur le sèche-cheveux.

Le fonctionnement du dispositif est le suivant.

Lorsque l'embout a été monté sur le sèche-cheveux et que celui-ci est actionné, l'air chaud produit par le sèche-cheveux, de manière classique par un ventilateur ou propulseur et également chauffé de manière classique par une résistance électrique, provoque la rotation à grande vitesse de la turbine.

La rotation de la turbine qui est ainsi provoquée peut être mise à profit de plusieurs manières.

Cette turbine peut être rendue déplaçable axialement par rapport au pavillon, en particulier depuis une position où elle est totalement rétractée dans le corps du pavillon jusqu'à une position avancée où elle dépasse de l'extrémité de ce pavillon.

Dans la position extrême de retrait, une partie du flux d'air circule normalement sur la périphérie de l'embout en suivant l'évasement du pavillon.

Une autre partie du flux d'air, plus centrale, pénètre dans la turbine et provoque la rotation de celle-ci, ce qui se traduit en fait par une éjection selon une direction angulaire par rapport à l'axe central de la turbine.

L'air ainsi projeté cependant est entraîné avec le flux d'air périphérique, et ne subit pas de modification substantielle de la direction générale du flux sortant qui est déterminée par la forme du pavillon.

Lorsque la turbine est dans la position extrême opposée, le flux d'air provenant de la turbine n'est plus redressé par la paroi du pavillon, et le flux d'air résultant de la combinaison de l'air périphérique et de l'air dévié par la turbine se traduit par une résultante qui provoque ainsi une dispersion plus grande du flux.

Il devient donc possible de réaliser au choix soit un flux d'air relativement concentré, soit un flux d'air nettement plus large.

Cette possibilité de faire varier la configuration du flux d'air est particulièrement importante et novatrice.

Le déplacement relatif de la turbine peut être obtenu très simplement en prévoyant un embout en deux parties, sous forme de deux éléments concentriques et télescopiques, le cylindre extérieur étant pourvu par exemple d'une rainure disposée selon une hélice et le cylindre intérieur étant pourvu d'un téton venant se loger dans la rainure en forme d'hélice.

La rotation du pavillon par rapport à l'élément fixé sur le sèche-cheveux, c'est-à-dire l'embase, provoque une modification de la position relative de la turbine par rapport au pavillon.

Selon une autre forme d'exécution de l'invention, on peut également utiliser le sèche-cheveux en prévoyant la possibilité de libérer dans la turbine un liquide qui est ensuite éjecté et finement divisé par l'effet de la turbine.

Cette action peut être indépendante ou combinée avec la modification du flux.

De nombreuses variantes de construction sont bien entendu possibles en restant dans le cadre de l'invention.

L'invention sera décrite plus en détail en référence à une forme d'exécution préférée de l'invention au regard des dessins annexés.

### Brève description des dessins.

- La figure 1: représente une vue en perspective d'un embout selon l'invention;
- La figure 2: représente une vue de face de l'embout;
- La figure 3: représente une vue en coupe transversale de l'embout dans une position rétractée de la turbine par rapport au pavillon;
- La figure 4: représente une vue en coupe similaire à la figure 3 dans une position avancée de la turbine par rapport au pavillon;
- La figure 5: représente une forme d'exécution avec alimentation réglable d'un liquide dans la turbine.

Dans les différentes vues, des repères de référence identiques sont utilisés pour des éléments constitutifs identiques ou similaires.

### Description de formes d'exécution préférées de l'invention.

Dans les figures 1 à 4, un embout portant le repère général 1 est destiné à être monté de manière classique sur un sèche-cheveux ou similaire, représenté schématiquement par son extrémité 2 (voir figures 3 et 4).

Le sèche-cheveux comporte de manière classique un dispositif de chauffe, généralement une résistance électrique et un ventilateur ou propulseur de manière à fournir un flux d'air chauffé.

L'embout est conformé de manière à pouvoir s'adapter sur la plupart des sèche-cheveux.

L'embout 1 comporte une partie 3 de forme générale cylindrique ou conique s'adaptant sur la sortie d'air 2 du sèche-cheveux et une partie évasée ou pavillon 5 servant de diffuseur.

Dans la partie 3 est logée une embase 7 supportant un croisillon 8 sur lequel une turbine 9 est montée par un axe 11 solidaire de l'embase 7.

La turbine est pourvue de pales ou d'aubes 13 et est montée à rotation libre sur cet axe 11.

Avantageusement, l'embase 7 comporte un téton ou ergot 15 qui est logé dans une rainure hélicoïdale 17 découpée dans la partie cylindrique 3 de l'embout 1.

Si l'on provoque la rotation de l'embout 1 par rapport à l'embase 7, le mouvement guidé par la rainure 17 du téton 15 provoque le déplacement de la turbine 9 depuis la position représentée à la figure 3 vers la position représentée à la figure 4.

Du fait que la turbine n'est pas entraînée par un moteur mais simplement par un flux d'air provenant du sèche-cheveux, les risques d'accident, par exemple en introduisant accidentellement le doigt dans la partie évasée de l'embout, sont très limités.

En vue de la protection cependant, un élément formant grille de protection 19 est prévu.

L'embase 7 et le croisillon 8 supportant la turbine sont conçus de manière que le flux d'air traverse centralement cette embase et vienne buter contre la turbine 9, elle-même ajourée à sa base.

L'air heurte ensuite les aubes 13 de la turbine en provoquant sa rotation. Simultanément, une grande partie du flux d'air est déviée par les pales.

Une autre partie du flux d'air circule cependant extérieurement et périphériquement par rapport à la turbine 9.

Aussi bien le flux d'air dévié par les pales que le flux d'air périphérique, dans la position rétractée de la turbine (figure 3), sont essentiellement guidés par la partie évasée (pavillon) 5 et se répartissent sous forme d'une colonne d'air pratiquement pas ou très faiblement divergente.

Il en va tout autrement dans la position avancée de la turbine (figure 4). Dans ce cas, le flux d'air périphérique est guidé par la partie évasée (pavillon) 5, mais la plus grande partie du flux d'air déviée par les pales est soumise à un mouvement centrifuge.

La résultante des deux flux d'air est celle d'un flux plus large.

Il devient donc possible, depuis la position de la figure 3 vers la position de la figure 4, d'obtenir un flux d'air de plus en plus large.

Dans la forme schématisée de la figure 5, la turbine 9 est équipée d'un réservoir qui permet d'injecter, sous l'action d'une soupape ou d'un boisseau, un liquide dans la turbine. le pavillon 5 peut être recouvert intérieurement d'une matière poreuse 21 servant à assurer une meilleure distribution ou évaporation du liquide dans le flux d'air.

Un "sèche-cheveux" du type mentionné permet donc à la fois de combiner un traitement à l'aide d'une matière humide avec une fonction de fixation à l'aide d'un sèche-cheveux.

Ces deux fonctions sont réalisées à l'aide d'un seul appareil et à l'aide d'un embout simple et facile à réaliser, en particulier du fait que la turbine ne comporte pas de moteur d'entraînement mais subit une rotation simplement sous l'action du flux d'air provenant du sèche-cheveux.

## Revendications

1. Embout diffuseur pour sèche-cheveux à fonction modifiable, comportant une partie (3) s'adaptant sur le sèche-cheveux et une partie évasée ou pavillon (5) servant de diffuseur, caractérisé en ce qu'il est équipé centralement d'une turbine (9) montée folle sur une embase (8).

2. Embout selon la revendication 1, caractérisé en ce que l'embase (8) est constituée ou est solidaire de la partie (3) de l'embout s'adaptant sur le sèche-cheveux.

3. Embout selon la revendication 1 ou 2, caractérisé en ce que la turbine (9) est déplaçable axialement par rapport au pavillon (5).

4. Embout selon l'une quelconque des revendications 1 à 3, caractérisé en ce que la turbine (9) est déplaçable depuis une position où elle est totalement rétractée dans le corps du pavillon (5) jusqu'à une position avancée où elle dépasse de l'extrémité de ce pavillon (5).

5. Embout selon l'une quelconque des revendications 1 à 4, caractérisé en ce que le déplacement relatif de la turbine (9) est obtenu en formant un embout en deux parties, sous forme de deux cylindres concentriques et télescopiques, le cylindre extérieur (3) étant pourvu d'une rainure (17) disposée hélicoïdalement et le cylindre intérieur (7) étant pourvu d'un téton (15) venant se loger dans la rainure (17).

6. Embout selon l'une quelconque des revendications 1 à 5, caractérisé en ce que la partie cylindrique intérieure (7) porte une embase cylindrique (8) supportant la turbine (9) montée à rotation libre sur un axe (11) solidaire de l'embase (8) .

7. Embout selon l'une quelconque des revendications 1 à 6, caractérisé en ce qu'un élément formant grillage de protection (19) est prévu sur la face libre de l'embout.

8. Embout selon l'une quelconque des revendications 1 à 7, caractérisé en ce que l'embase (8) est ajourée de manière à ce que le flux d'air traverse centralement cette embase (8) et vienne buter contre la turbine (9), elle-même ajourée à sa base.

9. Embout selon l'une quelconque des revendications 1 à 8, caractérisé en ce qu'il comporte un moyen permettant de libérer dans la turbine (9) un liquide qui est ensuite éjecté et finement divisé par celle-ci.
